# FASCICULE DE BREVET EUROPEEN

(11) **EP 3 740 617 B1**
(45) Date de publication et mention de la délivrance du brevet: **04.08.2021**
(21) Numéro de dépôt: 19702532.3
(22) Date de dépôt: 15.01.2019
(51) Int. Cl.: E01B 29/02, B61D 15/00, B61D 3/16, B61D 45/00

(54) **DISPOSITIF D'ARRIMAGE D'UN APPAREIL DE VOIE FERREE**
VORRICHTUNG ZUR SICHERUNG EINER EISENBAHNVORRICHTUNG
DEVICE FOR SECURING A RAILWAY APPARATUS

(30) Priorité: 15.01.2018 FR 1850298
(43) Date de publication de la demande: 25.11.2020
(73) Titulaire: Matisa Matériel Industriel SA, 1023 Crissier (CH)
(72) Inventeur: ELLENBERGER, Marc-Henri, 1400 Yverdon-les-Bains (CH)
(74) Mandataire: Alatis
(86) Numéro de dépôt international: PCT/EP2019/050884
(87) Numéro de publication internationale: WO 2019/138124

(56) Documents cités:
- EP-A1- 3 070 203
- WO-A1-2015/187043
- WO-A1-2016/146233
- CN-A- 107 142 798
- FR-A1- 3 046 588
- FR-A1- 3 049 963

## Description

### DOMAINE TECHNIQUE DE L'INVENTION

L'invention se rapporte à un dispositif d'arrimage d'un appareil de voie ferrée, notamment d'un aiguillage. Elle se rapporte également à un véhicule de transport, notamment un wagon, intégrant un tel dispositif d'arrimage.

### ETAT DE LA TECHNIQUE ANTERIEURE

Dans le document FR3024470 est décrit un wagon de transport d'un appareil de voie ferrée, comportant une plateforme de support de l'appareil de voie ferrée, présentant une surface d'appui pour l'appareil de voie ferrée, la plateforme de support étant mobile entre une position horizontale de chargement et une position inclinée de transport. L'appareil de voie est fixé à la plateforme de support par un mécanisme d'arrimage constitué de brides individuelles, réparties sur l'ensemble de l'appareil de voie ferrée, disposées entre les traverses de l'appareil de voie et la plateforme.

Un tel mode de fixation, particulièrement simple, présente toutefois l'inconvénient de nécessiter un accès à la plateforme de chargement pour venir manuellement serrer les brides, donc avant que l'appareil de voie soit sécurisé. Des précautions particulières sont donc nécessaires pour la manutention tant dans les phases de chargement que dans celles de déchargement, ceci afin d'assurer la sécurité du personnel.

Afin de permettre de fixer l'appareil de voie à la plateforme sans avoir besoin d'accéder à la plateforme, la société MATISA SA a mis sur le marché depuis 2006 au moins un mécanisme d'arrimage d'appareil de voie, comportant des barres de fixation, portant à une extrémité un crochet destiné à venir se positionner en prise avec une partie d'un pied d'un rail de l'appareil de voie. Chaque barre est montée coulissante dans un manchon articulé à la plateforme de façon à pivoter autour d'un axe longitudinal qui est perpendiculaire à la barre. L'opérateur peut ainsi manœuvrer la barre à la manière d'un levier, en la tenant par son extrémité libre opposée au crochet pour la faire pivoter jusqu'à approcher le crochet du pied du rail, tout en ajustant la longueur utile de la barre en la faisant coulisser dans le manchon. Une fois le crochet engagé avec le pied du rail, il ne reste qu'à bloquer le coulissement de la barre dans le manchon pour verrouiller le crochet et l'appareil de voie en position par rapport à la plateforme. La longueur de la barre permet à l'opérateur d'agir tout en restant à distance du crochet, sur le côté de la plateforme. Le système ainsi décrit est très similaire au système illustré dans le document WO2014154624A1. Il est efficace, mais ne permet pas d'obtenir une force de serrage importante entre le crochet et l'appareil de voie, ceci notamment parce que la force appliquée par le crochet sur le pied du rail lors de la mise en place et de l'immobilisation est dans la direction générale de la barre, légèrement oblique par rapport à l'horizontale, donc avec une forte composante horizontale qui tend à faire glisser l'appareil de voie sur la plateforme. Ce dispositif est par ailleurs difficile à motoriser.

Pour y remédier, le document FR 3 049 963 A1 (voir demande correspondante FR1653185) propose un dispositif d'arrimage d'appareil de voie ferrée une plateforme de support dont le mécanisme d'arrimage comporte un chariot guidé par une glissière de guidage, des moyens de blocage du chariot par rapport à la glissière et des organes de verrouillage de la glissière de guidage par rapport à la plateforme. Les organes de verrouillage comprennent notamment une cale en biseau venant en prise avec une paroi inclinée correspondante d'une cavité de verrouillage formée dans la plateforme de support. Un tel dispositif est simple à motoriser et permet d'obtenir une manutention sécurisée de l'appareil de voie ferrée car le mouvement de l'organe de fixation est ainsi décomposé en au moins deux composantes, à savoir un mouvement horizontal et un mouvement vertical grâce à la forme en biseau de la cale. Cependant, la réalisation de la cale en biseau et de la cavité de verrouillage associée peut s'avérer complexe.

### EXPOSE DE L'INVENTION

L'invention a pour but de remédier aux inconvénients de l'état de la technique en proposant un dispositif d'arrimage d'un appareil de voie ferrée qui permette une manutention simple et sécurisée de l'appareil de voie ferrée, soit simple à motoriser, mais également à réaliser. Un autre but de l'invention est de régler avec précision la hauteur du mécanisme de fixation pour s'adapter aux différentes hauteurs de traverses, comme par exemple à celles en bois (de faible hauteur) ou en béton (de hauteur plus importante).

A cet effet, l'invention concerne un dispositif d'arrimage d'un appareil de voie ferrée comportant une plateforme de support de l'appareil de voie ferrée et au moins un mécanisme d'arrimage de l'appareil de voie ferrée sur la plateforme de support apte à passer d'une position de verrouillage à une position de déverrouillage et vice versa, le mécanisme d'arrimage comportant :
- au moins une glissière de guidage s'étendant selon une direction longitudinale;
- au moins un organe de fixation de l'appareil de voie ferrée à la plateforme de support apte à se déplacer le long de la glissière de guidage;
**caractérisé en ce que** le mécanisme d'arrimage comprend en outre :
- une poutre supérieure supportant la glissière de guidage ; et
- une poutre inférieure reliée à la plateforme de support,
la poutre supérieure et la poutre inférieure étant reliées par l'intermédiaire d'au moins un organe de liaison configuré de sorte que la poutre supérieure est déplaçable par rapport à la poutre inférieure selon une direction perpendiculaire à la direction longitudinale de la glissière de guidage, la direction perpendiculaire étant également normale au plan de chargement défini par la surface libre de la plateforme de support, **et en ce que** le mécanisme d'arrimage comprend des moyens de verrouillage dudit au moins un organe de liaison, configurés pour empêcher le déplacement de la poutre supérieure par rapport à la poutre inférieure.

Grâce à l'invention, le mouvement de l'organe de fixation est toujours décomposé en au moins deux composantes, à savoir un mouvement de l'organe de liaison selon la direction longitudinale de la glissière, et un mouvement de la poutre supérieure selon une direction perpendiculaire à la direction longitudinale de la glissière. Toutefois, à la différence de l'art antérieur, le mécanisme permettant cette décomposition du mouvement en deux composantes est bien plus simple de fabrication et d'utilisation. En effet, deux mécanismes distincts permettent ces mouvements selon deux directions différentes, et non un seul comme dans l'art antérieur.

Par ailleurs, dans la mesure où c'est la poutre supérieure supportant la glissière de guidage le long de laquelle se déplace l'organe de fixation qui se déplace, on peut facilement régler avec précision la hauteur du mécanisme de fixation pour s'adapter aux différentes hauteurs de traverses.

Selon un mode de réalisation particulier de l'invention, l'organe de liaison est un ensemble formant parallélogramme articulé comprenant au moins une bielle de transmission reliée à la poutre supérieure et un levier de transfert relié à la poutre inférieure commandé par un ensemble vis et écrou ou un vérin, de sorte que le déplacement de la poutre supérieure soit cinématiquement lié au déplacement de la vis dans l'écrou ou respectivement de la tige de vérin dans le corps du vérin. Ce choix d'organe de liaison permet de limiter l'encombrement et d'obtenir une bonne répartition des efforts entre la poutre inférieure et la poutre supérieure.

Selon un autre mode de réalisation particulier de l'invention, l'organe de liaison est un ensemble de vis et écrou, par exemple de forme trapézoïdale, dont la vis est portée par la poutre inférieure et l'écrou est porté par la poutre supérieure, de sorte que le déplacement de la poutre supérieure soit cinématiquement lié au déplacement de l'écrou le long de la vis et que le verrouillage soit assuré par le couple de serrage de l'ensemble de vis et écrou.. La vis ou le vérin sont en effet des organes de liaison peu coûteux et particulièrement simples à réaliser. Le déplacement de la vis dans le pas de vis ou du vérin dans le corps du vérin permet de plus de contrôler précisément le déplacement de la poutre supérieure.

Afin de pouvoir absorber avec le dispositif d'arrimage la différence de hauteur des différents modèles d'appareil de de voie en béton ou en en bois, la course de déplacement de la poutre supérieure est d'au moins 130mm.

De préférence, le mécanisme d'arrimage comprend deux poutres supérieure reliées à une poutre inférieure, deux glissières de guidage et deux organes de liaison reliant respectivement chaque poutre supérieure à la poutre inférieure, les organes de liaison étant aptes à être pilotés de manière indépendante. Ainsi, on peut accrocher les deux extrémités de manière indépendante, ce qui évite un porte-à-faux, la force de serrage par crochet étant constante quelle que soit la position du crochet dans la glissière de guidage. L'utilisateur se trouve ainsi déchargé d'une contrainte de vigilance supplémentaire et peut se permettre d'être moins attentif. La sécurité de manipulation s'en retrouve donc accrue.

Pour faciliter l'utilisation du dispositif, l'organe de fixation est mû le long de la glissière de guidage par un mécanisme d'entraînement, de préférence autobloquant, afin d'apporter une sécurité supplémentaire au dispositif.

Selon un mode de réalisation préféré de l'invention, le mécanisme d'entraînement comprend une chaîne mobile apte à se déplacer le long de la glissière de guidage qui est entraînée par au moins deux roue dentées de manière à ce que la chaîne mobile forme une boucle. L'entraînement à l'aide d'une chaîne mobile permet d'obtenir un mécanisme naturellement autobloquant, à la fois simple de fabrication et de mise en œuvre.

Selon un mode de réalisation particulier, ayant l'avantage d'être simple de mise en œuvre, ladite au moins une des roues dentées, dite roue d'entraînement, est munie d'un axe d'entraînement, ledit axe d'entraînement étant relié à un moteur de manière à entraîner la roue d'entraînement en rotation atour dudit axe d'entraînement.

Selon un mode de réalisation préféré de l'invention, afin d'apporter une sécurité supplémentaire au dispositif, la roue d'entraînement est munie d'un système de freinage permettant d'empêcher la rotation de la roue d'entraînement autour de son axe d'entraînement.

Selon un mode de réalisation préféré de l'invention, le système de freinage est de type à commande de repos, et comprend par exemple une paire de disques de freinage. Ainsi, par défaut, c'est-à-dire sans alimentation, le système de freinage empêche la rotation de la roue d'entraînement autour de son axe d'entraînement. Il est donc nécessaire d'alimenter le système de freinage pour desserrer le frein.

Selon un mode de réalisation préféré de l'invention, simple de mise en œuvre et d'utilisation pour les opérateurs, la plateforme de support est mobile entre la position de chargement et une position inclinée de transport, de préférence par rotation autour d'au moins un axe de pivotement horizontal.

Selon un mode de réalisation préféré de l'invention, de manière à supprimer tout effort musculaire pour l'opérateur, le mécanisme d'arrimage est piloté par une télécommande ou une télécommande de secours en cas de défaillance de la première.

De préférence, le mécanisme de fixation est configuré de sorte à pouvoir pivoter autour d'un axe normal au plan de la plateforme de support, le pivotement du mécanisme de fixation étant par exemple assuré par des moyens d'entraînement comprenant des vérins. Ceci permet d'ajuster la position du mécanisme de fixation pour compenser des éventuels défauts d'alignement.

L'invention concerne également un véhicule de transport d'un appareil de voie ferrée, en particulier wagon de transport d'un appareil de voie ferrée, **caractérisé en ce qu'il** comporte un système d'arrimage selon l'invention monté sur un châssis de transport supporté par des trains roulants.

### BREVE DESCRIPTION DES FIGURES

D'autres caractéristiques et avantages de l'invention ressortiront à la lecture de la description qui suit, en référence aux figures annexées, dans laquelle :
- la figure 1 d'un wagon de transport d'un appareil de voie intégrant un dispositif d'arrimage de l'appareil de voie selon un mode de réalisation de l'invention, le dispositif d'arrimage de l'appareil de voie étant dans une position de transport;
- la figure 2 est une coupe selon le plan II-II de la figure 1 ;
- la figure 3 est une vue similaire à la figure 2 du dispositif d'arrimage de la figure 1, dont la poutre supérieure est dans une première position ;
- la figure 4 est une vue de dessus d'un détail du dispositif d'arrimage de la figure 1, dont les chaînes ont été omises ;
- la figure 5 est une vue similaire à la figure 3, illustrant différentes positions de l'organe de fixation du dispositif d'arrimage selon l'invention ;
- la figure 6 est une vue similaire à la figure 3, illustrant différentes position des organes de fixation du dispositif d'arrimage selon l'invention, la poutre supérieure étant dans une deuxième position ;
- les figures 7 à 9 sont des vues de détails de la figure 3 illustrant différentes position des organes de fixation du dispositif d'arrimage ;
- la figure 10 est une vue similaire à la figure 3 d'un dispositif d'arrimage selon un deuxième mode de réalisation de l'invention dans une première position ;
- la figure 11 est une vue similaire à la figure 10 d'un dispositif d'arrimage selon un deuxième mode de réalisation de l'invention dans une deuxième position ;
- la figure 12 est une vue de dessus du wagon de transport d'un appareil de voie de la figure 1.

### DESCRIPTION DÉTAILLÉE DE MODES DE REALISATION

Sur la figure **1** est illustré un wagon de transport **10** en cours de chargement d'un appareil de voie **12** (visible à la figure **3**) de grande dimension, et notamment de largeur supérieure au gabarit de circulation **14** prescrit pour le transport ferroviaire. L'appareil de voie **12** est par exemple, comme on peut le voir à la figure **3**, un aiguillage comprenant des rails **16** et des traverses d'aiguillage **18.**

Comme on peut le voir à la figure **2** en particulier, le wagon de transport **10** comporte un châssis **20** dont la largeur est inférieure ou égale à la largeur du gabarit circulation **14.** L'arrimage de l'appareil de voie **12** au wagon de transport est assuré par un dispositif d'arrimage **22** comprenant une plateforme de support **24** de l'appareil de voie **12** articulée au châssis **20** par une articulation **25** permettant un pivotement autour d'un axe horizontal parallèle à l'axe longitudinal **ZZ** du châssis **20,** qui est lui-même normal au plan de la figure **2****.**

Sur les figures **1** et **2**, la plateforme de support **24** est inclinée par rapport à un plan de référence parallèle au plan de la voie sur laquelle circule le wagon de transport **10.** Un ou plusieurs vérins hydrauliques (non représentés), ou tout autre type d'actionneur motorisé, permettent de faire pivoter la plateforme inclinable de support **24** entre une position de chargement, illustrée à la figure **3** dans laquelle la plateforme de support **24** se trouve dans un plan de chargement **P** (représenté en pointillés sur les figures **3** et **5** à **11**, et qui correspond au plan de la figure 4), et une position inclinée de transport illustrée sur les figure **1** et **2**.

La plateforme de support **24** est de préférence en deux parties ou davantage afin de rendre la structure du dispositif d'arrimage **22** moins rigide. En l'occurrence, la plateforme de support **24** est de préférence une structure mécanosoudée. Elle comprend des longerons **24a** et des traverses **24b** sur laquelle vient monter au moins un mécanisme d'arrimage **30.** Cet ensemble complet peut soit être en position relevée (figure 2) soit pivoter autour de l'articulation **25** jusqu'à une position horizontale pour le chargement et déchargement. Le dispositif d'arrimage **22** comprend en outre un mécanisme d'arrimage **30** comprenant une poutre inférieure **26** et une poutre supérieure **27** reliée à la plateforme de support **24**. Le mécanisme d'arrimage **30** est prévu pour arrimer l'appareil de voie **12** à la plateforme de support **24.**

Dans le mode de réalisation illustré sur les figures, en particulier sur les figures **1** à **9****,** le dispositif d'arrimage **22** comprend quatre mécanismes d'arrimage **30.** On notera que le dispositif d'arrimage **22** peut comporter moins ou davantage de mécanisme d'arrimage selon les besoins, en particulier selon le nombre et la dimension des appareils de voie à transporter.

Le mécanisme d'arrimage **30** sont ici mobiles sur la plateforme **24** le long de l'axe longitudinal ZZ du châssis **20,** de façon indépendante les uns par rapport aux autres. Ceci permet de s'adapter aux diverses contraintes du chargement ou du transport, de même qu'aux dimensions ou forme des appareils de voie à transporter.

La poutre supérieure **27** et la poutre inférieure **26** sont reliées par l'intermédiaire d'au moins un organe de liaison **31.** Cet organe de liaison **31** configuré de sorte que la poutre supérieure **27** soit déplaçable par rapport à la poutre inférieure **26** selon une direction perpendiculaire **N** à la direction longitudinale **L** d'une glissière de guidage **32** portée par la poutre supérieure **27** qui sera décrite plus loin. En particulier, la poutre supérieure **27** et la poutre inférieure **26** sont reliées par l'intermédiaire de deux organes de liaison **31** disposés de part et d'autre d'un plan de symétrie **S** de la plateforme de support **24,** qui est normal au plan de chargement **P.**

Comme il sera détaillé plus loin, chaque mécanisme d'arrimage **30** est apte à passer d'une position de verrouillage, dans laquelle l'appareil de voie **12** est arrimé de façon sécurisée à la plateforme de support **24,** et une position de déverrouillage dans laquelle l'appareil de voie **12** peut être désolidarisé de la plateforme de support **24.**

A cet effet, chaque mécanisme d'arrimage **30** comprend une glissière de guidage 32, supportée par la poutre supérieure **27**, s'étendant selon une direction longitudinale **L,** supportée par la plateforme de support **24.** En particulier, la direction longitudinale **L** de la glissière de guidage **32** est, lorsque la plateforme de support **24** est en position de chargement, perpendiculaire à l'axe longitudinal du châssis **20** ou à l'axe de la voie ferrée, tout en étant contenue dans le plan libre formée par la plateforme de support **24.**

Chaque mécanisme d'arrimage **30** comprend en outre des organes de fixation **34** de l'appareil de voie **12** à la plateforme de support **24** aptes à se déplacer le long de ces glissières de guidages **32.** Dans le mode de réalisation illustré sur les figures, les organes de fixation **34** sont des crochets.

Comme on peut le voir à la figure **3**, chaque organe de fixation **34** ou crochet comprend une zone d'accrochage **35** destinée à venir en prise avec le pied **18a** d'un des rails **18** de l'aiguillage **16.**

Un mécanisme d'entraînement **36** est associé à chaque organe de fixation **34** et permet son déplacement le long de à la glissière de guidage **32** associée. Ce mécanisme d'entraînement **36** est de préférence autobloquant, pour éviter tout déplacement intempestif de l'organe de fixation **34** et en particulier lors du déplacement du wagon de transport **10.**

Dans le mode de réalisation représenté sur les figures, et comme on peut le voir en particulier aux figures **3** et **4****,** chaque mécanisme d'entraînement **36** comprend ici une chaîne mobile **38** apte à se déplacer le long de la glissière de guidage **32,** à laquelle est relié l'organe de fixation **34.** Plus particulièrement, chaque chaîne **38** est guidée par la glissière de guidage **32** associée de manière à ce que l'organe de fixation **34** puisse être déplacé le long de la glissière de guidage **32.** La glissière de guidage **36** définit ainsi une trajectoire linéaire, et de préférence rectilinéaire, pour l'organe de fixation **34.** Cette trajectoire est contenue dans le plan de chargement **P.** En pratique, la glissière **36** est ici constituée par un rail de section de forme générale en U, formant ainsi une gorge le long de laquelle la chaîne **38** peut être déplacée.

Chaque chaîne **38** est entraînée par au moins deux roues dentées **40**, notamment de manière à ce que la chaîne **38** forme une boucle. Dans le mode de réalisation illustré sur les figures, les roues dentées **40** sont au nombre de six. Deux roues dentées **40** sont disposées à une première extrémité **38a** de la boucle qui est la plus proche du centre de la plateforme **24**, et quatre à l'extrémité opposée **38e** de la boucle se trouvant la plus proche de l'extrémité libre **32a** de la glissière de guidage **32.**

Une de ces roues dentées **40**, dite roue d'entraînement **42**, est munie d'un axe d'entraînement **44** relié à un moteur **46**, par exemple un moteur hydraulique, de manière à entraîner la roue d'entraînement **42** en rotation autour de cet axe d'entraînement **44.** Le diamètre de la roue d'entraînement **42** est supérieur à celui des autres roues dentées **40** pour faciliter l'entraînement par le moteur **46.**

La roue d'entraînement **42** est ici disposées à l'extrémité **38e** de la boucle et est également disposée plus bas que les autres roues dentées **40**, c'est-à-dire plus proche de la voie sur lequel circule le wagon de transport **10** en position de chargement. On notera que la disposition et le nombre des roues dentées **40** peut bien entendu varier. On pourra par exemple envisager qu'il n'y ait qu'une roue dentée **40** à chaque extrémité de la boucle formée par la chaîne **38.** Il est également possible de disposer la roue d'entraînement **42** à l'extrémité **38a** de la boucle plutôt qu'à l'extrémité **38e.**

La roue d'entraînement **42** est munie d'un système de freinage **48** permettant d'empêcher la rotation de la roue d'entraînement **42** autour de son axe d'entraînement **44.** De préférence, le système de freinage **48** est de type à commande de repos et comprend par exemple une paire de disques de freinage **50.** Les disques de freinage sont disposés de part et d'autre de la roue d'entraînement **42**, comme on peut le voir sur la figure **4**, où pour des raisons de clarté, la chaîne **36** a été omise.

Le système de freinage **48** est configuré de sorte que sans alimentation, il empêche la rotation de la roue d'entraînement **42** autour de son axe. Autrement dit, il est nécessaire d'alimenter le système de freinage **48** pour desserrer les disques de freinage **50.** Ce type de système de freinage étant connu en soi de l'homme du métier, il ne sera pas décrit plus en détail ici.

Le mécanisme d'arrimage **30** étant autobloquant, la position de l'organe de fixation **34** est bloquée dans la direction longitudinale de la glissière de guidage **32.** On empêche donc son déplacement selon une première direction. Plus précisément, la chaîne **38** ne peut se mouvoir le long de la glissière de guidage **32** sans, d'une part, le désenclenchent du système de freinage **50**, et d'autre part, l'entraînement de la roue d'entraînement **42** par le biais du moteur **46.** Une double sécurité de verrouillage est donc assurée pour empêcher le mouvement de l'organe de fixation **34** selon la direction longitudinale de la glissière de guidage **32.**

Le mécanisme d'arrimage **30** comprend en outre des moyens de verrouillage **52** de l'organe de liaison **31**, configurés pour empêcher le déplacement de la poutre supérieure **27** par rapport à la poutre inférieure **26.**

De préférence, ainsi qu'illustré aux figures **3** à **9**, l'organe de liaison **31** est un ensemble de vis et écrou **52**, par exemple de section trapézoïdale, portée par la poutre supérieure **27**, de sorte que le déplacement de la poutre supérieure **27** soit cinématiquement lié au déplacement de l'écrou **56** le long de la vis **54** et que le verrouillage soit assuré par le couple de serrage de l'ensemble de vis et d'écrou **52.** Dans ce mode de réalisation particulier, Les moyens de verrouillage **52** sont donc constitués par le serrage de la vis **54** dans l'écrou **56** porté par la poutre inférieure **26.** On pourra bien entendu envisager que la forme de la section de la vis **54** diffère.

Le serrage de l'ensemble de vis et d'écrou **52** permet d'empêcher le déplacement de la poutre supérieure **27** par rapport à la poutre inférieure **26** selon une direction perpendiculaire à la glissière de guidage **32**, qui est également normale au plan de chargement défini par la surface libre de la plateforme de support **24** (ce plan étant représenté schématiquement par la ligne en pointillés P sur la figure **3**). La zone d'accrochage **35** de l'organe de fixation **34** étant en contact plan avec le pied du rail **16a** selon un plan normal à cette direction, on verrouille ainsi la position de l'organe de fixation **34** selon une deuxième direction perpendiculaire à la direction longitudinale à la glissière de guidage **32.**

Le déplacement et le serrage de l'ensemble de vis et d'écrou **52**, peut être effectué au moyen de moyens d'entrainement connus en soi de l'homme du métier, notamment à l'aide d'un moteur. On ne les décrira donc pas en détail ici.

Un autre avantage du choix d'un ensemble de vis et d'écrou **52** comme organe de liaison **31** est de pouvoir choisir la course de l'écrou **56** le long de la vis**54**, autrement dit de régler sa hauteur. Ainsi, comme on peut le voir à la figures **5** illustrant les différentes hauteurs de traverses **18**, et à la figure **6** illustrant deux positions différentes de la vis **52** dans le pas de vis **54**, les zones d'accrochage **35** peuvent se situer, dans la position de fixation, à des hauteurs différentes au-dessus de la poutre inférieure **26**. Ceci permet au mécanisme d'être utilisé indifféremment avec des appareils de voies à traverses **18** en bois (de faible hauteur) et à traverses **18** en béton (de hauteur plus importante). Par exemple, compte tenu des hauteurs habituelles des traverses **18** en béton et en bois, on choisit la course de déplacement de la poutre supérieure 27, autrement dit de l'écrou **56** le long de la vis **54** dans ce mode de réalisation particulier, de sorte qu'elle soit d'au moins 130mm.

Dans une variante non représentée sur les figures, la vis est remplacée par un vérin et le pas de vis par un corps de vérin.

Grâce à la fonction autobloquante du mécanisme d'arrimage **30** d'une part, et à la présence des moyens de verrouillage **52** des organes de liaison **31** d'autre part, le déplacement de l'organe de fixation **34** est respectivement empêché selon la direction longitudinale **L** de la glissière de guidage **32** et la direction normale **N** à cette direction longitudinale. La sécurité de l'arrimage de l'appareil de voie **12** à la plateforme de support **24** du dispositif d'arrimage **22** est donc assurée de façon simple et fiable, comme on va maintenir en décrire l'exécution suivant un séquencement illustré aux figures **7 à 9****.**

Comme on peut le voir sur la figure **12**, les mécanismes d'arrimage **30** sont configurés de sorte à pouvoir pivoter autour d'un axe normal au plan de la plateforme de support **24**, le pivotement du mécanisme de fixation **30** étant par exemple assuré par des moyens d'entraînement comprenant des vérins **76** de pivotement. La course des vérins **76** s'effectue dans le plan de la plateforme **24**, de façon transversale à l'axe longitudinal ZZ du wagon **10**, par exemple de façon perpendiculaire à cet axe longitudinal ZZ.

Sur la figure **7**, l'appareil de voie **12**, dont on peut voir un rail **18**, a été posé sur la plateforme de support **24.** Les organes de fixation **34** sont escamotés de façon à ce qu'ils se trouvent en-dessous du plan de chargement, représenté schématiquement par la ligne en pointillés **P** sur la figure **7****,** et ce afin d'éviter toute interférence avec l'appareil de voie **12** pendant la manutention.

Pour réaliser l'arrimage d'un appareil de voie 16 à la plateforme 24, un opérateur règle le positionnement de la vis **54** dans le pas de vis **56** en commandant le moteur associé en fonction de la hauteur de la traverse **18** de façon à ce que le mécanisme d'arrimage **30** arrive au contact du pied du rail **16a.**

Puis, l'opérateur débloque le système de freinage **48** et commande le moteur **46** pour permettre l'entraînement de la roue d'entraînement **42** et donc le déplacement de la chaîne **36** le long de la glissière de guidage **32**. Il ajuste ensuite le positionnement des organes de fixation **34**, de manière à amener ces derniers en prise avec le pied du rail **18a** de l'appareil de voie **12.** À l'issue de cette opération, le mécanisme d'arrimage **30** est dans la position transitoire illustrée sur la figure **8****.**

Enfin, l'opérateur règle le positionnement de la vis **54** dans le pas de vis **56** en commandant le moteur associé jusqu'à ce que l'organe de fixation **34** exerce un effort de serrage suffisant sur le pied du rail **16a.** De préférence, un témoin lumineux indique que la force de serrage est atteinte.

Une fois l'appareil de voie **12** ainsi arrimé à la plateforme de support **24**, il est possible de relever celle-ci dans la position des figures **1** et **2** pour le transport.

Les opérations de déchargement se déroulent dans l'ordre inverse des opérations de chargement.

Le cas échéant, un seul des deux organes de fixation **34** peut être positionné en prise avec un des rails **18** de l'appareil de voie **12,** l'autre organe de fixation **34** restant dans une position libre le long de la glissière de guidage **32.** De préférence, on prévoit, comme illustré, deux mécanismes d'arrimage **30** dont les organes de fixation **34** sont tournés transversalement l'un vers l'autre, c'est-à-dire de manière à ce que les zones d'accrochage **35** soient en regard l'une de l'autre. Grâce à cette disposition, lorsque les deux organes de fixation **34** sont en prise, l'appareil de voie est verrouillé latéralement.

Dans un deuxième mode de réalisation de l'invention illustré aux figures **10** et **11**, le mécanisme d'arrimage **30** diffère en ce que l'organe de liaison **31** est un ensemble formant parallélogramme **58** articulé comprenant au moins une bielle de transmission **62** reliée à la poutre supérieure **27**, et un levier de transfert **60** relié à la poutre inférieure **26** commandé par un ensemble vis et écrou **64,** de sorte que le déplacement de la poutre supérieure **27** soit cinématiquement lié au déplacement de la vis **65** dans l'écrou **67.**

Plus précisément, dans le mode de réalisation illustré sur les figures, l'ensemble formant parallélogramme **58** comprend une bielle de transmission **62** de forme longitudinale, s'étendant selon une direction sensiblement parallèle à la direction d'extension des poutres supérieure **27** et inférieure **26.** La bielle de transmission **62** est de préférence amincie à son centre de manière à l'alléger. La bielle de transmission **62** est reliée à chacune de ses extrémités libres **62a**, **62b** à deux leviers de transfert respectifs **60a**, **60b.** Cette liaison est effectuée par exemple à l'aide de deux axes **68** traversant à la fois la bielle de transmission **62** et les leviers de transfert **60a, 60b** en s'étendant selon une direction normale la direction longitudinale de la bielle de transmission **62,** c'est-à-dire dans le plan normal aux figures **10** et **11****.**

Le premier levier de transfert **60a**, ayant une forme en C ou en boomerang, est relié à une première extrémité à l'ensemble de vis et écrou **64** par un axe **66** s'étendant de façon normale à la direction longitudinale de la bielle de transmission **62**, c'est-à-dire dans le plan normal aux figures **10** et **11****.** L'ensemble de vis et écrou **64** est lié à la poutre supérieure **27** de sorte que le mouvement de la vis **65** dans l'écrou **67** déplace le levier de transfert **60a** en direction de la poutre supérieure **27.** Du fait que la bielle de transmission **62** soit liée au levier de transfert **60a**, elle est également déplacée vers le haut de la figure.

Par ailleurs, la bielle de transmission **62** est également reliée à son extrémité **62a,** toujours via le levier de transfert **60a,** à la poutre supérieure **27,** car le levier de transfert **60a** est lié à la poutre supérieure **27** à son extrémité libre opposée à celle où il est lié à la bielle de transmission **62.** Cette liaison se fait par l'intermédiaire d'un axe **70** s'étendant également de façon normale la direction longitudinale de la bielle de transmission **62** traversant le levier de transfert **60a,** lui-même relié à un axe **72** traversant la poutre supérieure **27**, ces deux axes **70** et **72** étant reliés par un tube **74.** On notera que la liaison des deux axes **70** et **72** a été choisie en forme de tube de sorte à renforcer la structure, mais elle pourrait être d'une autre nature.

De façon symétrique, la bielle de transmission **62** est aussi reliée, à son extrémité opposée **62b**, via le levier de transfert **60b** (également en forme de C), à la poutre supérieure **27**, car le levier de transfert **60b** est également lié la poutre supérieure **27** par l'intermédiaire d'un axe **70** s'étendant également de façon normale la direction longitudinale de la bielle de transmission **62** traversant le levier de transfert **60**a, lui-même relié à un axe **72** traversant la poutre supérieure **27**, ces deux axes **70** et **72** étant reliés par un tube **74.**

Dans une variante de ce deuxième mode de réalisation, non illustrée sur les figures, l'ensemble vis et écrou est remplacé par un ensemble vérin et corps de vérin.

Par ailleurs, dans ce deuxième mode de réalisation illustré aux figures **10** et **11**, le mécanisme d'arrimage **30** comprend deux poutres supérieures **27a, 27b** reliées à une poutre inférieure **26**, deux glissières de guidage **32**, et deux organes de liaison **31** reliant respectivement chaque poutre supérieure **27a**,**27b** à la poutre inférieure **26**, les organes de liaison **31** étant aptes à être pilotés de manière indépendante. Plus précisément, de préférence, les deux poutres supérieures **27a**, **27b** sont chacune d'une longueur correspondant à la moitié des poutres supérieures **27** illustrées dans le mode de réalisation précédent.

Ainsi, on peut accrocher les deux extrémités de manière indépendante, ce qui évite un porte-à-faux, la force de serrage par crochet étant constante quelle que soit la position du crochet dans la glissière de guidage. L'utilisateur se trouve ainsi déchargé d'une contrainte de vigilance supplémentaire et peut se permettre d'être moins attentif. La sécurité de manipulation s'en retrouve donc accrue.

Naturellement, les exemples représentés sur les figures et discutés ci-dessus ne sont donnés qu'à titre illustratif et non limitatif. Diverses variantes sont envisageables.

En particulier, la position de chargement et de déchargement de la plateforme n'est pas nécessairement horizontale, mais peut être au contraire inclinée, naturellement moins que la position de transport.

Par ailleurs, en pratique, un même wagon de transport peut être équipé d'un nombre de mécanismes d'arrimage différent de celui qui a été décrit, répartis sur la longueur de la plateforme, afin de s'adapter localement à la configuration de l'appareil de voie.

On pourra également prévoir d'autres moyens d'entraînement de l'organe de fixation, comme par exemple un chariot guidé par la glissière de guidage pourvue de chemins de roulement sur lesquels roulent des galets ou billes associés au chariot ou de glissement pour des pieds formés sur le chariot.

## Revendications

1. Dispositif d'arrimage (22) d'un appareil de voie ferrée (12) comportant une plateforme de support (24) de l'appareil de voie ferrée (12) et au moins un mécanisme d'arrimage (30) de l'appareil de voie ferrée (12) sur la plateforme de support (24) apte à passer d'une position de verrouillage à une position de déverrouillage et vice versa, le mécanisme d'arrimage (30) comportant :
- au moins une glissière de guidage (32) s'étendant selon une direction longitudinale (L);
- au moins un organe de fixation (31) de l'appareil de voie ferrée (12) à la plateforme de support (24) apte à se déplacer le long de la glissière de guidage (32) ; et
**caractérisé en ce que** le mécanisme d'arrimage (30) comprend en outre :
- une poutre supérieure (27) supportant la glissière de guidage (32) ; et
- une poutre inférieure (26) reliée à la plateforme de support (24),
la poutre supérieure (27) et la poutre inférieure (26) étant reliées par l'intermédiaire d'au moins un organe de liaison (31) configuré de sorte que la poutre supérieure (27) est déplaçable par rapport à la poutre inférieure (26) selon une direction perpendiculaire (N) à la direction longitudinale (L) de la glissière de guidage (32), la direction perpendiculaire (N) étant également normale au plan de chargement (P) défini par la surface libre de la plateforme de support (24), **et en ce que** le mécanisme d'arrimage (30) comprend des moyens de verrouillage (52) dudit au moins un organe de liaison (31), configurés pour empêcher le déplacement de la poutre supérieure (27) par rapport à la poutre inférieure (26).

2. Dispositif d'arrimage (22) selon la revendication 1, dans lequel ledit au moins un organe de liaison (31) est un ensemble formant parallélogramme (58) articulé comprenant au moins une bielle de transmission (62) reliée à la poutre supérieure (27) et un levier de transfert (60a) relié à la poutre inférieure (26) commandé par un ensemble vis et écrou (64) ou un vérin, de sorte que le déplacement de la poutre supérieure (27) soit cinématiquement lié au déplacement de la vis (65) dans l'écrou (67) ou respectivement de la tige de vérin dans le corps du vérin.

3. Dispositif d'arrimage (22) selon la revendication 1, dans lequel le dit au moins un organe de liaison (31) est un ensemble de vis et écrou (52), par exemple de forme trapézoïdale, dont la vis (54) est portée par la poutre inférieure (26) et l'écrou (56) est porté par la poutre supérieure (27), de sorte que le déplacement de la poutre supérieure (27) soit cinématiquement lié au déplacement de l'écrou (56) le long de la vis (54) et que le verrouillage soit assuré par le couple de serrage de l'ensemble de vis et écrou (52).

4. Dispositif d'arrimage (22) selon l'une quelconque des revendications précédentes, dans lequel le dit au moins un organe de liaison (31) est un vérin (52), par exemple hydraulique, dont le corps est porté par la poutre inférieure (26) et la tige (56) est porté par la poutre supérieure (27), de sorte que le déplacement de la poutre supérieure (27) soit cinématiquement lié au déplacement de la tige du vérin dans le corps de vérin et que le verrouillage (52) soit assuré par un système de blocage de la tige (56).

5. Dispositif d'arrimage (22) selon la revendication 2 ou 3, dans lequel la course de déplacement de la poutre supérieure (27) par rapport à la poutre inférieure (26) est d'au moins 130mm.

6. Dispositif d'arrimage (22) selon l'une quelconque des revendications précédentes, dans lequel le mécanisme d'arrimage (30) comprend deux poutres supérieures (27a, 27b) reliées à une poutre inférieure (26), deux glissières de guidage (32a, 32b), et deux organes de liaison (31a, 31b) reliant respectivement chaque poutre supérieure (27a,27b) à la poutre inférieure (26), les organes de liaison (31a, 31b) étant aptes à être pilotés de manière indépendante.

7. Dispositif d'arrimage (22) selon l'une quelconque des revendications précédentes, dans lequel l'organe de fixation (34) est mû le long de la glissière de guidage (32) par un mécanisme d'entraînement (36), de préférence autobloquant.

8. Dispositif d'arrimage (22) selon la revendication 7, dans lequel le mécanisme d'entraînement (36) comprend une chaîne (38) mobile apte à se déplacer le long de la glissière de guidage (32) qui est entraînée par au moins deux roues dentées (40) de manière à ce que la chaîne (38) mobile forme une boucle.

9. Dispositif d'arrimage (22) selon la revendication 8, dans lequel ladite au moins une des roues dentées (40), dite route d'entrainement (42), est munie d'un axe d'entraînement (44), ledit axe d'entraînement (44) étant relié à un moteur (46) de manière à entraîner la roue d'entraînement (42) en rotation atour dudit axe d'entraînement (44).

10. Dispositif d'arrimage (22) selon la revendication 9, dans lequel la roue d'entraînement (42) est munie d'un système de freinage (48) permettant d'empêcher la rotation de la roue d'entraînement (42) autour de son axe d'entraînement (44).

11. Dispositif d'arrimage (22) selon la revendication 10, dans lequel le système de freinage (48) est de type à commande de repos et comprend par exemple une paire de disques de freinage (50).

12. Dispositif d'arrimage (22) selon l'une quelconque des revendications précédentes, dans lequel la plateforme de support (24) est mobile entre la position de chargement et une position inclinée de transport, de préférence par rotation autour d'au moins un axe de pivotement horizontal.

13. Dispositif d'arrimage (22) selon l'une quelconque des revendications précédentes, dans lequel le mécanisme d'arrimage est apte à être piloté par une télécommande ou une télécommande de secours en cas de défaillance de la première.

14. Dispositif d'arrimage (22) selon l'une quelconque des revendications précédentes, dans lequel le mécanisme de fixation (30) est configuré de sorte à pouvoir pivoter autour d'un axe normal au plan de la plateforme de support (24), le pivotement du mécanisme de fixation (30) étant par exemple assuré par des moyens d'entraînement comprenant des vérins (77).

15. Véhicule de transport (10) d'un appareil de voie ferrée (12), en particulier wagon de transport (10) d'un appareil de voie ferrée, **caractérisé en ce qu'il** comporte un dispositif d'arrimage (22) selon l'une quelconque des revendications précédentes monté sur un châssis de transport supporté par des trains roulants.

## Patentansprüche

1. Zurrvorrichtung (22) für ein Eisenbahngerät (12), die eine Trägerplattform (24) für das Eisenbahngerät (12) und mindestens einen Zurrmechanismus (30) zum Verzurren des Eisenbahngeräts (12) an der Trägerplattform (24), das zum Bewegen von einer verriegelten Position in eine entriegelte Position und zurück geeignet ist, umfasst, wobei der Zurrmechanismus (30) folgendes umfasst:
- mindestens eine Führungsschiene (32), die sich in einer Längsrichtung (L) erstreckt;
- mindestens ein Befestigungselement (31) der Eisenbahnvorrichtung (12) an der Trägerplattform (24), das zur Bewegung entlang der Führungsschiene (32) geeignet ist;
**dadurch gekennzeichnet, dass** der Befestigungsmechanismus (30) ferner folgendes umfasst:
- einen die Führungsschiene (32) trägenden oberen Balken (27); und
- einen mit der Trägerplattform (24) verbundenen unteren Balken (26),
wobei der obere Balken (27) und der untere Balken (26) mittels mindestens eines Verbindungselements (31) verbunden sind, das so ausgebildet ist, dass der obere Balken (27) relativ zu dem unteren Balken (26) in einer Richtung senkrecht (N) zur Längsrichtung (L) der Führungsschiene (32) beweglich ist, wobei die senkrechte Richtung (N) auch senkrecht zu der durch die freie Oberfläche der Trägerplattform (24) definierten Belastungsebene (P) ist, **und dass** der Zurrmechanismus (30) Verriegelungsmittel (52) des mindestens einen Verbindungselements (31) umfasst, die so ausgebildet ist, dass die Verschiebung des oberen Balkens (27) relativ zum unteren Balken (26) verhindert ist.

2. Zurrvorrichtung (22) nach Anspruch 1, wobei das mindestens eine Verbindungselement (31) eine gelenkige Parallelogramm-Baugruppe (58) ist, die mindestens ein mit dem oberen Balken (27) verbundenes Übertragungsglied (62) und einen mit dem unteren Balken (26) verbundenen Übertragungshebel (60a) umfasst, der durch eine Schrauben-Mutter-Baugruppe (64) oder einen Zylinder gesteuert wird, so dass die Verschiebung des oberen Balkens (27) kinematisch mit der Verschiebung der Schraube (65) in der Mutter (67) bzw. der Zylinderstange im Zylinderkörper verbunden ist.

3. Zurrvorrichtung (22) nach Anspruch 1, bei der das mindestens eine Verbindungselement (31) eine Schrauben-Mutter-Baugruppe (52), beispielsweise in Trapezform, ist, deren Schraube (54) von dem unteren Balken (26) getragen wird und deren Mutter (56) von dem oberen Balken (27) getragen wird, so dass die Verschiebung des oberen Balkens (27) kinematisch mit der Verschiebung der Mutter (56) entlang der Schraube (54) verbunden ist, und dass die Verriegelung durch das Anzugsdrehmoment der Schrauben-Mutter-Baugruppe (52) gewährleistet ist.

4. Zurrvorrichtung (22) nach einem der vorhergehenden Ansprüche, wobei das mindestens eine Verbindungselement (31) ein z.B. hydraulischer Zylinder (52) ist, dessen Körper vom unteren Balken (26) und dessen Stange (56) vom oberen Balken (27) getragen wird, so dass die Verschiebung des oberen Balkens (27) kinematisch mit der Verschiebung der Stange des Zylinders im Zylinderkörper verbunden ist, und dass die Verriegelung (52) durch ein Blockiersystem der Stange (56) gewährleistet ist.

5. Zurrvorrichtung (22) nach Anspruch 2 oder 3, wobei der Verschiebeweg des oberen Trägers (27) relativ zum unteren Träger (26) mindestens 130 mm beträgt.

6. Zurrvorrichtung (22) nach einem der vorhergehenden Ansprüche, wobei der Zurrmechanismus (30) zwei obere Balken (27a, 27b), die mit einem unteren Balken (26) verbunden sind, zwei Führungsschienen (32a, 32b) und zwei Verbindungselemente (31a, 31b), die jeweils jeden oberen Balken (27a, 27b) mit dem unteren Balken (26) verbinden, umfasst, wobei die Verbindungselemente (31a, 31b) zur voneinander unabhängigen Steuerung geeignet sind.

7. Zurrvorrichtung (22) nach einem der vorhergehenden Ansprüche, wobei das Befestigungselement (34) durch einen vorzugsweise selbstsperrenden Antriebsmechanismus (36) entlang der Führungsschiene (32) bewegt wird.

8. Zurrvorrichtung (22) nach Anspruch 7, wobei der Antriebsmechanismus (36) eine bewegliche, zur Bewegung entlang der Führungsschiene (32) geeignete Kette (38) umfasst, die von mindestens zwei Kettenrädern (40) angetrieben wird, so dass die bewegliche Kette (38) eine Schlaufe bildet.

9. Zurrvorrichtung (22) nach Anspruch 8, wobei mindestens eines der Kettenräder (40), das als Antriebsrad (42) bezeichnet wird, mit einer Antriebsachse (44) versehen ist, wobei die Antriebsachse (44) mit einem Motor (46) verbunden ist, um das Antriebsrad (42) anzutreiben, damit es sich um die Antriebsachse (44) dreht.

10. Zurrvorrichtung (22) nach Anspruch 9, wobei das Antriebsrad (42) mit einem Bremssystem (48) zur Verhinderung einer Drehung des Antriebsrads (42) um seine Antriebsachse (44) versehen ist.

11. Zurrvorrichtung (22) nach Anspruch 10, wobei das Bremssystem (48) vom Ruhesteuerungstyp ist und z.B. ein Paar Bremsscheiben (50) umfasst.

12. Zurrvorrichtung (22) nach einem der vorhergehenden Ansprüche, wobei die Trägerplattform (24) zwischen der Ladeposition und einer geneigten Transportposition bewegbar ist, vorzugsweise durch Drehung um mindestens eine horizontale Schwenkachse.

13. Zurrvorrichtung (22) nach einem der vorhergehenden Ansprüche, wobei der Zurrmechanismus dazu geeignet ist, bei Ausfall der ersteren durch eine Fernbedienung oder eine Notfernbedienung betätigt zu werden.

14. Zurrvorrichtung (22) nach einem der vorhergehenden Ansprüche, wobei der Befestigungsmechanismus (30) um eine Achse senkrecht zur Ebene der Trägerplattform (24) schwenkbar ausgebildet ist, wobei das Schwenken des Befestigungsmechanismus (30) beispielsweise durch Antriebsmittel mit Zylindern (77) vorgesehen ist.

15. Transportfahrzeug (10) für ein Eisenbahngerät (12), insbesondere Transportwagen (10) für ein Eisenbahngerät, **dadurch gekennzeichnet, dass** es eine Zurrvorrichtung (22) nach einem der vorhergehenden Ansprüche umfasst, die an einem von Fahrwerken getragenen Transportgestell angebracht ist.

## Claims

1. Device (22) for securing a railway apparatus (12), comprising a support platform (24) of the railway apparatus (12) and at least one mechanism (30) which is intended for securing the railway apparatus (12) on the support platform (24) and is capable of moving from a locked position to an unlocked position and vice versa, the securing mechanism (30) comprising:
- at least one guide rail (32) extending in a longitudinal direction (L);
- at least one member (31) for fixing the railway apparatus (12) to the support platform (24), capable of moving along the guide rail (32); and
**characterized in that** the securing mechanism (30) further includes:
- an upper beam (27) supporting the guide rail (32); and
- a lower beam (26) connected to the support platform (24),
the upper beam (27) and the lower beam (26) being connected via at least one connecting member (31) that is configured such that the upper beam (27) is movable relative to the lower beam (26) in a direction perpendicular (N) to the longitudinal direction (L) of the guide rail (32), the perpendicular direction (N) also being normal to the loading plane (P) defined by the free surface of the support platform (24), **and in that** the securing mechanism (30) includes means (52) for locking said at least one connecting member (31), said means being configured to prevent movement of the upper beam (27) relative to the lower beam (26).

2. Securing device (22) according to claim 1, wherein said at least one connecting member (31) is an articulated parallelogram assembly (58) including at least one transmission connecting rod (62) connected to the upper beam (27) and a transfer lever (60a) connected to the lower beam (26) and controlled by a screw and nut assembly (64) or a cylinder, such that the movement of the upper beam (27) is kinematically linked to the movement of the screw (65) in the nut (67) or, respectively, of the cylinder rod in the body of the cylinder.

3. Securing device (22) according to claim 1, wherein said at least one connecting member (31) is a screw and nut assembly (52), for example of trapezoidal shape, of which the screw (54) is supported by the lower beam (26) and the nut (56) is supported by the upper beam (27), such that the movement of the upper beam (27) is kinematically linked to the movement of the nut (56) along the screw (54) and such that the locking is provided by the tightening torque of the screw and nut assembly (52).

4. Securing device (22) according to any of the preceding claims, wherein said at least one connecting member (31) is a cylinder (52), for example a hydraulic cylinder, of which the body is supported by the lower beam (26) and the rod (56) is supported by the upper beam (27), such that the movement of the upper beam (27) is kinematically linked to the movement of the rod of the cylinder in the cylinder body and such that the locking (52) is provided by a system for immobilizing the rod (56).

5. Securing device (22) according to either claim 2 or claim 3, wherein the travel range of the upper beam (27) relative to the lower beam (26) is at least 130 mm.

6. Securing device (22) according to any of the preceding claims, wherein the securing mechanism (30) includes two upper beams (27a, 27b) connected to a lower beam (26), two guide rails (32a, 32b), and two connecting members (31a, 31b) respectively connecting each upper beam (27a, 27b) to the lower beam (26), the connecting members (31a, 31b) being capable of being controlled independently.

7. Securing device (22) according to any of the preceding claims, wherein the fixing member (34) is moved along the guide rail (32) by a drive mechanism (36), which is preferably self-locking.

8. Securing device (22) according to claim 7, wherein the drive mechanism (36) includes a movable chain (38) which is capable of moving along the guide rail (32) and is driven by at least two toothed wheels (40) so that the movable chain (38) forms a loop.

9. Securing device (22) according to claim 8, wherein said at least one of the toothed wheels (40), referred to as the drive wheel (42), is provided with a drive shaft (44), said drive shaft (44) being connected to a motor (46) so as to rotate the drive wheel (42) about said drive shaft (44).

10. Securing device (22) according to claim 9, wherein the drive wheel (42) is provided with a braking system (48) for preventing rotation of the drive wheel (42) about its drive shaft (44).

11. Securing device (22) according to claim 10, wherein the braking system (48) is of the idle control type and includes, for example, a pair of brake discs (50).

12. Securing device (22) according to any of the preceding claims, wherein the support platform (24) is movable between the loading position and an inclined transport position, preferably by rotation about at least one horizontal pivot axis.

13. Securing device (22) according to any of the preceding claims, wherein the securing mechanism is capable of being controlled by a remote control or, in the event of failure of said remote control, by an emergency remote control.

14. Securing device (22) according to any of the preceding claims, wherein the fixing mechanism (30) is configured so as to be able to pivot about an axis that is normal to the plane of the support platform (24), the fixing mechanism (30) being pivoted by drive means that include cylinders (77), for example.

15. Transport vehicle (10) of a railway apparatus (12), in particular transport wagon (10) of a railway apparatus, **characterized in that** it comprises a securing device (22) according to any of the preceding claims mounted on a transport frame supported by running gears.
